# EUROPÄISCHE PATENTSCHRIFT

(11) **EP 3 091 152 B1**
(45) Veröffentlichungstag und Bekanntmachung des Hinweises auf die Patenterteilung: **24.04.2019**
(21) Anmeldenummer: 15166231.9
(22) Anmeldetag: 04.05.2015
(51) Int. Cl.: E05B 47/06, E05B 47/00

(54) **SCHLIESSSYSTEM**
LOCKING SYSTEM
SYSTÈME DE FERMETURE

(43) Veröffentlichungstag der Anmeldung: 09.11.2016
(73) Patentinhaber: BKS GmbH, 42549 Velbert (DE)
(72) Erfinder: Hennecke, Gerhard, 42555 Velbert (DE); Teubner, Uwe, 42111 Wuppertal (DE)
(74) Vertreter: DREISS Patentanwälte PartG mbB

(56) Entgegenhaltungen:
- EP-A2- 1 154 105
- WO-A1-91/16517
- DE-U1-202013 101 990
- US-A- 4 073 527
- US-A- 4 534 194
- US-A- 5 473 236

## Beschreibung

Die Erfindung betrifft ein Schließsystem, gemäß dem Oberbegriff des Patentanspruchs 1, gemäß US 4,534,194 A, US 5,473,236 A oder EP 1 154 105 A2.

Schließsysteme der vorstehend genannten Art werden für Zutrittskontrollsysteme und im Zusammenhang mit der Steuerung und dem Betrieb automatischer Türsysteme verwendet. Bei diesen Systemen ist ein Sperrelement vorgesehen, das einen Tür- oder Fensterflügel gegenüber einem Rahmen sperrt oder freigibt und mittels einer Handhabe, beispielsweise einem Drücker, betätigbar ist. Eine Wirkverbindung zwischen dem Sperrelement und der Handhabe wird durch einen Aktor gesteuert, der die Wirkverbindung zwischen dem Sperrelement und der Handhabe herstellt oder unterbricht. Hierfür ist es erforderlich, eine Energieversorgung und eine Steuerung für den Aktor vorzusehen.

Bei bekannten Bestandsanlagen (vergleiche Figur 2) sind die Komponenten Stromversorgungseinrichtung, Empfangselement und Steuerungseinrichtung rahmenseitig angeordnet. Um bei einer solchen Bestandsanlage den flügelseitig in einem Schlosskasten angeordneten Aktor mit Energie zu versorgen und ansteuern zu können, sind Kabel vorgesehen, welche von der Rahmenseite auf die Flügelseite des Schließsystems geführt sind. Bedingt durch die Beweglichkeit des Flügels relativ zu dem Rahmen ist es relativ aufwendig, eine Kabelführung zu installieren, die auch über einen längeren Zeitraum hinweg immer zuverlässig funktioniert.

Hiervon ausgehend wurde im Stand der Technik (siehe DE 10 2011 082 229 A1 und DE 10 2010 008 837 A1) vorgeschlagen, vormals rahmenseitig installierte Komponenten nicht mehr auf der Rahmenseite, sondern im Schlosskasten, also auf der Flügelseite des Schließsystems, anzuordnen. Hierdurch bedingt ist bei solchen Systemen die Stromversorgungseinrichtung in Form einer Batterie ausgebildet.

Es hat sich herausgestellt, dass es mit den vorstehend genannten Systemen abhängig von der Bauart des Tür- oder Fensterflügels schwierig oder sogar unmöglich sein kann, sämtliche für ein Schließsystem benötigte Komponenten flügelseitig anzuordnen.

Hiervon ausgehend liegt der vorliegenden Erfindung die Aufgabe zugrunde, ein Schließsystem bereitzustellen, das eine einfache flügelseitige Montage ermöglicht, insbesondere im Zuge der Umrüstung einer Bestandsanlage.

Diese Aufgabe wird bei einem Schließsystem der eingangs genannten Art erfindungsgemäß durch die kennzeichnenden Merkmale des Patentanspruchs 1 gelöst.

Erfindungsgemäß ist ein Zusatzmodul vorgesehen, welches dazu dient, das Empfangselement, die Steuerungseinrichtung und die Batterie an dem Flügel und außerhalb des Schlosskastens anzuordnen. Zur Ansteuerung und/oder Energieversorgung des Aktors sind Kabelverbindungen zwischen dem Zusatzmodul und dem Schlosskasten vorgesehen.

Die erfindungsgemäße Anordnung ermöglicht es - weitestgehend unabhängig von dem Aufbau und der Geometrie des Flügels des Schließsystems - die genannten Komponenten flügelseitig anordnen zu können, wodurch eine Kabelverbindung zwischen Rahmen- und Flügelseite des Schließsystems nicht erforderlich ist.

Das erfindungsgemäße Schließsystem eignet sich insbesondere für Flügel in Rohrrahmenbauweise, mit einem Schlosskasten, welcher als sogenanntes "Rohrrahmenschloss" zum Einbau in einen solchen Rohrrahmenflügel ausgebildet ist.

Besondere Vorteile ergeben sich, wenn in dem Schlosskasten keines der Bauteile Empfangselement, Steuerungseinrichtung, Batterie angeordnet ist. Dies ermöglicht die Verwendung eines kompakten Schlosskastens, auch des Schlosskastens einer Bestandsanlage, bei welcher in einem umzurüstenden Ausgangszustand eine Kabelverbindung verlegt ist, welche zwischen der Rahmen- und Flügelseite des Schließsystems verläuft.

Erfindungsgemäß weist das Zusatzmodul ein von dem Schlosskasten separat bereitgestelltes Gehäuse auf. Dies vereinfacht den Einbau des Zusatzmoduls in den Flügel der Tür oder des Fensters.

Eine Weiterentwicklung der Erfindung sieht vor, dass das Gehäuse aus einem Kunststoffmaterial hergestellt ist. Dies ermöglicht eine vergleichsweise preisgünstige Bereitstellung eines Zusatzmoduls, welches darüber hinaus keine oder nur eine geringe Abschirmwirkung hat, sodass das Zusatzmodul keinen oder nur einen sehr geringfügigen Einfluss auf die Qualität der von dem Empfangselement zu empfangenden Signale hat.

Erfindungsgemäß ist vorgesehen, dass das Gehäuse zur Montage an einem Stulp des Flügels ausgebildet ist oder einen Stulp oder Stulpabschnitt aufweist. Eine stulpseitige Montage des Zusatzmoduls vereinfacht die Montage an einem Flügel, auch die Montage an dem Flügel einer Bestandsanlage. Darüber hinaus ist das Zusatzmodul für Wartungs- und Reparaturzwecke besonders einfach zugänglich.

Der Stulp oder Stulpabschnitt ist vorzugsweise aus einem Kunststoffmaterial hergestellt.

Zur weiteren Vereinfachung des Schließsystems ist vorgesehen, dass die Kabelverbindungen mindestens eine Steckverbindung umfassen. Dies ermöglicht eine modulare Montage des Schließsystems, wobei vorzugsweise keine mechanischen und/oder elektrischen Änderungen an dem Schlosskasten und dessen Aktor erforderlich sind.

Der Erfindung liegt die weitere Aufgabe zugrunde, ein Verfahren bereitzustellen, welches eine einfache Umrüstung eines bestehenden Schließsystems ermöglicht, bei welchem in einem Ausgangszustand ein Schlosskasten an einem Flügel einer Tür oder eines Fensters angeordnet ist, wobei der Schlosskasten ein Sperrelement, eine Handhabe und einen in Abhängigkeit einer Zutrittsberechtigung ansteuerbaren Aktor zur Kopplung und Trennung von Sperrelement und Handhabe aufweist, wobei zur Abfrage der Zutrittsberechtigung ein Empfangselement vorgesehen ist, wobei zur Ansteuerung des Aktors eine Steuerungseinrichtung vorgesehen ist, wobei eine Stromversorgungseinrichtung für das Schließsystem vorgesehen ist, wobei das Empfangselement, die Steuerungseinrichtung und die Stromversorgungseinrichtung an oder in einem Rahmen der Tür oder des Fensters angeordnet sind und wobei die Steuerungseinrichtung und/oder die Stromversorgungseinrichtung mittels Kabelverbindungen, welche von dem Rahmen zum Flügel der Tür oder des Fensters geführt sind, mit dem Aktor verbunden sind.

Diese Aufgabe wird erfindungsgemäß dadurch gelöst, dass ein Zusatzmodul bereitgestellt wird, welches ein Empfangselement, eine Steuerungseinrichtung und eine Batterie umfasst und das ein einziges von dem Schlosskasten separat bereitgestelltes Gehäuse aufweist, wobei das Gehäuse zur Montage an einem Stulp des Flügels ausgebildet ist oder einen Stulp oder Stulpabschnitt aufweist, dass das Gehäuse des Zusatzmoduls an dem Flügel und außerhalb des Schlosskastens montiert wird, und dass zwischen dem Aktor und dem Zusatzmodul an dem Flügel Kabelverbindungen zur Verbindung der Steuerungseinrichtung und/oder der Batterie mit dem Aktor verlegt werden.

Ausgestaltung und Vorteile des erfindungsgemäßen Verfahrens wurden zum Teil bereits vorstehend unter Bezugnahme auf das erfindungsgemäße Schließsystem erörtert. Daher wird auf die vorstehende Beschreibung Bezug genommen.

Bei den erfindungsgemäßen Verfahren ist es darüber hinaus von Vorteil, wenn die Kabelverbindung zwischen Flügel und Rahmen getrennt wird. Somit kann auch ein möglicherweise optisch nicht attraktiver Kabelschlauch entfernt werden, sodass das Schließsystem nach Umrüstung der Bestandsanlage ein "aufgeräumteres" Erscheinungsbild aufweist.

Schließlich ist es besonders bevorzugt, wenn ein mit dem Aktor verbundenes, flügelseitig angeordnetes Steckelement vorgesehen ist, dass im Ausgangszustand des Schließsystems zur Verbindung mit einem rahmenseitigen Steckelement dient, mit einem Steckelement des Zusatzmoduls verbunden wird. Dies ermöglicht eine besonders einfache Umrüstung einer Bestandsanlage.

Weitere Merkmale und Vorteile der Erfindung sind Gegenstand der nachfolgenden Beschreibung und der zeichnerischen Darstellung eines bevorzugten Ausführungsbeispiels.

In der Zeichnung zeigt
- Fig. 1: eine schematische Seitenansicht eines erfindungsgemäßen Schließsystems.
- Fig. 2: eine schematische Seitenansicht einer mit einem Schließsystem gemäß Fig. 1 umzurüstenden Bestandsanlage.

Eine Ausführungsform eines Schließsystems ist in Figur 1 dargestellt und insgesamt mit dem Bezugszeichen 10 bezeichnet. Das Schließsystem 10 ist an dem Flügel 12 einer Tür oder eines Fensters angeordnet. Der Flügel verschließt im geschlossenen Zustand die Öffnung eines (nur schematisch dargestellten) Rahmens 14.

An dem Flügel 12 ist ein an sich bekannter und daher nur schematisch dargestellter Schlosskasten 16 angeordnet, mit einem Sperrelement 18, beispielsweise in Form eines Riegels 20.

Das Sperrelement 18 ist mittels einer an sich bekannten und daher nicht dargestellten Handhabe, beispielsweise in Form eines Drückers, betätigbar, und zwar für den Fall, dass ein Aktor 22 in an sich ebenfalls bekannter Weise eine Wirkverbindung zwischen der Handhabe und dem Sperrelement 18 herstellt. Wenn der Aktor die Wirkverbindung zwischen Sperrelement und Handhabe unterbricht, geht eine Bedienung der Handhabe "ins Leere", sodass dann das Sperrelement 20 nicht mittels der Handhabe betätigbar ist.

An dem Flügel 12 ist ein Zusatzmodul 24 angeordnet, welches ein Gehäuse 26 umfasst, das vorzugsweise aus einem Kunststoffmaterial hergestellt ist. Das Gehäuse 26 dient zur Anordnung einer Batterie 28, einer Steuerungseinrichtung 30 und eines Empfangselements 32.

Das Empfangselement 32 dient dazu, Berechtigungssignale zu empfangen, beispielsweise von mobilen Transpondern. Nach Empfang eines entsprechenden Berechtigungssignals steuert die Steuerungseinrichtung 30 den Aktor 22 so an, dass dieser eine Wirkverbindung zwischen Sperrelement 18 und der Handhabe herstellt. Zu diesem Zweck sind Kabelverbindungen 34 vorgesehen, welche die Steuerungseinrichtungen 30 und die Batterie 28 mit dem Aktor 22 verbinden.

Bei dem in der Zeichnung dargestellten Ausführungsbeispiel sind Steuerungsleitungen 36 und Energieversorgungsleitungen 38 vorgesehen. Es ist aber auch möglich, dass die Batterie 28 mit der Steuerungseinrichtung 30 verbunden ist und dass die Ansteuerung und Energieversorgung des Aktors 22 über eine gemeinsame Leitung erfolgt.

In jedem Fall ist es für die Kabelverbindung 34 vorteilhaft, wenn diese mindestens eine Steckverbindung 40 umfasst, wodurch der elektrische Anschluss des Zusatzmoduls 26 an den Aktor 22 des Schlosskastens 16 vereinfacht wird.

Eine weitere Vereinfachung der Montage ergibt sich dadurch, dass das Zusatzmodul 24 an einem Stulp 42 des Flügels 12 befestigt ist. Alternativ hierzu ist der Stulp 42 oder ein Abschnitt eines solchen Stulps 42 mit dem Gehäuse 26 des Zusatzmoduls verbunden oder Teil des Gehäuses 26.

Das vorstehend beschriebene Schließsystem eignet sich besonders gut zur Umrüstung einer in Figur 2 dargestellten Bestandsanlage, mit einem an einem Flügel 12 angeordneten Schlosskasten 16, der einen Aktor 22 zur Herstellung und Unterbrechung einer Wirkverbindung zwischen einer nicht dargestellten Handhabe und einem Sperrelement 18 umfasst. Bei dieser Bestandsanlage sind in einem Ausgangszustand verschiedene Bauteile im Bereich eines Rahmens 14 angeordnet, insbesondere eine Steuerungseinrichtung 30 und Empfangselement 32 sowie eine Stromversorgungseinrichtung 44. Zum elektrischen Anschluss des Aktors 22 sind Kabelverbindungen 46 zwischen der Steuerungseinrichtung 30, der Stromversorgungseinrichtung 44 und dem Aktor 22 vorgesehen, welche von der Seite des Rahmens 14 hin zur Seite des Flügels 12 führen.

Zur Umrüstung des Bestandsanlage gemäß Figur 2 wird an dem Flügel 12 ein Zusatzmodul 24 (vergleiche Figur 1) montiert. Ferner werden Kabelverbindungen 34, vorzugsweise unter Verwendung von Steckverbindungen 40, zwischen dem Zusatzmodul 24 und dem Aktor 22 verlegt (vergleiche ebenfalls Figur 1) und die Kabelverbindungen 46 zwischen dem Rahmen 14 und Flügel 12 getrennt.

## Patentansprüche

1. Schließsystem (10), umfassend einen Schlosskasten (16) zur Anordnung an einem Flügel (12) einer Tür oder eines Fensters, wobei der Schlosskasten (16) ein Sperrelement (18), eine Handhabe und einen in Abhängigkeit einer Zutrittsberechtigung ansteuerbaren Aktor (22) zur Kopplung und Trennung von Sperrelement (18) und Handhabe aufweist, wobei zur Abfrage der Zutrittsberechtigung ein Empfangselement (32) vorgesehen ist, wobei zur von einem Empfangssignal abhängigen Ansteuerung des Aktors (22) eine Steuerungseinrichtung (30) vorgesehen ist und wobei zur Stromversorgung des Aktors (22) eine Batterie (28) vorgesehen ist, wobei die Steuerungseinrichtung (30) und/oder die Batterie (32) mittels Kabelverbindungen (34) mit dem Aktor (22) verbunden sind, **dadurch gekennzeichnet, dass** das Empfangselement (32), die Steuerungseinrichtung (30) und die Batterie (28) an dem Flügel (12) und außerhalb des Schlosskastens (16) und in einem Zusatzmodul (24) angeordnet sind, das ein von dem Schlosskasten (16) separat bereitgestelltes Gehäuse (26) aufweist, wobei das Gehäuse (26) zur Montage an einem Stulp (42) des Flügels (12) ausgebildet ist oder einen Stulp (42) oder Stulpabschnitt aufweist.

2. Schließsystem (10) nach Anspruch 1, **dadurch gekennzeichnet, dass** in dem Schlosskasten (16) keines der Bauteile Empfangselement, Steuerungseinrichtung, Batterie angeordnet ist.

3. Schließsystem (10) nach Anspruch 1 oder 2, **dadurch gekennzeichnet, dass** das Gehäuse (26) aus einem Kunststoffmaterial hergestellt ist.

4. Schließsystem (10) nach einem der voranstehenden Ansprüche, **dadurch gekennzeichnet, dass** die Kabelverbindungen (34) mindestens eine Steckverbindung (40) umfassen.

5. Verfahren zur Umrüstung eines Schließsystems, bei welchem in einem Ausgangszustand ein Schlosskasten (16) an einem Flügel (12) einer Tür oder eines Fensters angeordnet ist, wobei der Schlosskasten (16) ein Sperrelement (18), eine Handhabe und einen in Abhängigkeit einer Zutrittsberechtigung ansteuerbaren Aktor (22) zur Kopplung und Trennung von Sperrelement und Handhabe aufweist, wobei zur Abfrage der Zutrittsberechtigung ein Empfangselement (32) vorgesehen ist, wobei zur Ansteuerung des Aktors eine Steuerungseinrichtung (30) vorgesehen ist, wobei eine Stromversorgungseinrichtung (44) für das Schließsystem vorgesehen ist, wobei das Empfangselement (32), die Steuerungseinrichtung (30) und die Stromversorgungseinrichtung (44) an oder in einem Rahmen (14) der Tür oder des Fensters angeordnet sind und wobei die Steuerungseinrichtung (30) und/oder die Stromversorgungseinrichtung (44) mittels Kabelverbindungen (46), welche von dem Rahmen (14) zum Flügel (12) der Tür oder des Fensters geführt sind, mit dem Aktor (22) verbunden sind, **dadurch gekennzeichnet, dass** ein Zusatzmodul (24) bereitgestellt wird, welches ein Empfangselement (32), eine Steuerungseinrichtung (30) und eine Batterie (28) umfasst und das ein von dem Schlosskasten (16) separat bereitgestelltes Gehäuse (26) aufweist, wobei das Gehäuse (26) zur Montage an einem Stulp (42) des Flügels (12) ausgebildet ist oder einen Stulp (42) oder Stulpabschnitt aufweist, dass das Gehäuse (26) des Zusatzmoduls (24) an dem Flügel (12) und außerhalb des Schlosskastens (16) montiert wird, und dass zwischen dem Aktor (22) und dem Zusatzmodul (24) an dem Flügel (12) Kabelverbindungen (34) zur Verbindung der Steuerungseinrichtung (30) und/oder der Batterie (28) mit dem Aktor (22) verlegt werden.

6. Verfahren nach Anspruch 5, **dadurch gekennzeichnet, dass** die Kabelverbindung (46) zwischen Flügel (12) und Rahmen (14) getrennt wird.

7. Verfahren nach Anspruch 5 oder 6, **dadurch gekennzeichnet, dass** ein mit dem Aktor (22) verbundenes, flügelseitig angeordnetes Steckelement (40), das im Ausgangszustand des Schließsystems zur Verbindung mit einem rahmenseitigen Steckelement dient, mit einem Steckelement (40) des Zusatzmoduls (24) verbunden wird.

## Claims

1. Locking system (10), comprising a lock case (16) for being arranged on a leaf (12) of a door or a window, the lock case (16) having a blocking element (18), a handle and an actuator (22) which can be controlled on the basis of access authorization and is intended for coupling and separating the blocking element (18) and handle, a receiving element (32) being provided for retrieving the access authorization, a control device (30) being provided for controlling the actuator (22) on the basis of a received signal and a battery (28) being provided for supplying the actuator (22) with power, the control device (30) and/or the battery (32) being connected to the actuator (22) by means of cable connections (34), **characterized in that** the receiving element (32), the control device (30) and the battery (28) are arranged on the leaf (12) and outside the lock case (16) and in an additional module (24) that has a housing (26) provided separately from the lock case (16), the housing (26) being designed to be mounted on a faceplate (42) of the leaf (12) or having a faceplate (42) or faceplate portion.

2. Locking system (10) according to claim 1, **characterized in that** none of the components receiving element, control device and battery are arranged in the lock case (16).

3. Locking system (10) according to claim 1 or claim 2, **characterized in that** the housing (26) is made of a plastics material.

4. Locking system (10) according to any of the preceding claims, **characterized in that** the cable connections (34) comprise at least one plug-in connection (40).

5. Method for retrofitting a locking system, in which a lock case (16) is arranged on a leaf (12) of a door or a window in an initial state, the lock case (16) having a blocking element (18), a handle and an actuator (22) which can be controlled on the basis of access authorization and is intended for coupling and separating the blocking element and handle, a receiving element (32) being provided for retrieving the access authorization, a control device (30) being provided for controlling the actuator, a power supply device (44) being provided for the locking system, the receiving element (32), the control device (30) and the power supply device (44) being arranged on or in a frame (14) of the door or the window and the control device (30) and/or the power supply device (44) being connected to the actuator (22) by means of cable connections (46) which extend from the frame (14) to the leaf (12) of the door or the window, **characterized in that** an additional module (24) is provided which comprises a receiving element (32), a control device (30) and a battery (28) and which has a housing (26) provided separately from the lock case (16), the housing (26) being designed to be mounted on a faceplate (42) of the leaf (12) or having a faceplate (42) or faceplate portion, **in that** the housing (26) of the additional module (24) is mounted on the leaf (12) and outside the lock case (16), and **in that** cable connections (34) are laid between the actuator (22) and the additional module (24) on the leaf (12) in order to connect the control device (30) and/or the battery (28) to the actuator (22).

6. Method according to claim 5, **characterized in that** the cable connection (46) is separated between the leaf (12) and the frame (14).

7. Method according to claim 5 or claim 6, **characterized in that** a plug-in element (40) which is connected to the actuator (22), arranged on the leaf side and used to connect to a frame-side plug-in element when the locking system is in the initial state is connected to a plug-in element (40) of the additional module (24).

## Revendications

1. Système de fermeture (10), comprenant un coffre de serrure (16) destiné à être agencé sur un battant (12) d'une porte ou d'une fenêtre, dans lequel le coffre de serrure (16) présente un élément de blocage (18), une poignée et un actionneur (22) pouvant être commandé en fonction d'une d'autorisation d'accès et destiné à coupler et désaccoupler l'élément de blocage (18) et la poignée, dans lequel un élément de réception (32) est prévu pour demander l'autorisation d'accès, dans lequel un dispositif de commande (30) est prévu pour commander l'actionneur (22) en fonction d'un signal de réception et dans lequel une batterie (28) est prévue pour alimenter l'actionneur (22) en électricité, dans lequel le dispositif de commande (30) et/ou la batterie (28) sont relié(s) à l'actionneur (22) au moyen de liaisons par câble (34), **caractérisé en ce que** l'élément de réception (32), le dispositif de commande (30) et la batterie (28) sont agencés sur le battant (12) et à l'extérieur du coffre de serrure (16) et au sein d'un module additionnel (24) présentant une enveloppe (26) séparée du coffre de serrure (16), dans lequel l'enveloppe (26) est conçue pour être montée sur une têtière (42) du battant (12) ou présente une têtière (42) ou une section de têtière.

2. Système de fermeture (10) selon la revendication 1, **caractérisé en ce qu'**aucune des pièces formant élément de réception, dispositif de commande, batterie n'est agencée dans le coffre de serrure (16).

3. Système de fermeture (10) selon la revendication 1 ou 2, **caractérisé en ce que** l'enveloppe (26) est produite à partir d'un matériau plastique.

4. Système de fermeture (10) selon l'une quelconque des revendications précédentes, **caractérisé en ce que** les liaisons par câble (34) comprennent au moins une liaison par fiche (40).

5. Procédé de conversion d'un système de fermeture, dans lequel un coffre de serrure (16) est agencé dans un état initial sur un battant (12) d'une porte ou d'une fenêtre, dans lequel le coffre de serrure (16) présente un élément de blocage (18), une poignée et un actionneur (22) pouvant être commandé en fonction d'une d'autorisation d'accès et destiné à coupler et désaccoupler l'élément de blocage et la poignée, dans lequel un élément de réception (32) est prévu pour demander l'autorisation d'accès, dans lequel un dispositif de commande (30) est prévu pour commander l'actionneur, dans lequel un dispositif d'alimentation en électricité (44) est prévu pour le système de fermeture, dans lequel l'élément de réception (32), le dispositif de commande (30) et le dispositif d'alimentation en électricité (44) sont agencés sur ou dans un cadre (14) de la porte ou de la fenêtre et dans lequel le dispositif de commande (30) et/ou le dispositif d'alimentation en électricité (44) sont reliés à l'actionneur (22) au moyen de liaisons par câble (46) allant du cadre (14) au battant (12) de la porte ou de la fenêtre, **caractérisé en ce qu'**un module additionnel (24) comprenant un élément de réception (32), un dispositif de commande (30) et une batterie (28) et présentant une enveloppe (26) séparée du coffre de serrure (16) est fourni, dans lequel l'enveloppe (26) est conçue pour être montée sur une têtière (42) du battant (12) ou présente une têtière (42) ou une section de têtière, **en ce que** l'enveloppe (26) du module additionnel (24) est montée sur le battant (12) et à l'extérieur du coffre de serrure (16), et **en ce que** des liaisons par câble (34) destinées à relier le dispositif de commande (30) et/ou la batterie (28) à l'actionneur (22) sont en place sur le battant (12) entre l'actionneur (22) et le module additionnel (24).

6. Procédé selon la revendication 5, **caractérisé en ce que** la liaison par câble (46) entre le battant (12) et le cadre (14) est interrompue.

7. Procédé selon la revendication 5 ou 6, **caractérisé en ce qu'**un élément de fiche (40) agencé côté battant, relié à l'actionneur (22) et servant dans l'état initial du système de fermeture à une liaison avec un élément de fiche côté cadre, est relié à un élément de fiche (40) du module additionnel (24).
